# EUROPÄISCHE PATENTSCHRIFT

(11) **EP 0 907 103 B1**
(45) Veröffentlichungstag und Bekanntmachung des Hinweises auf die Patenterteilung: **09.08.2000**
(21) Anmeldenummer: 97810733.2
(22) Anmeldetag: 03.10.1997
(51) Int. Cl.: G03C 1/74, B05C 5/00

(54) **Verfahren und Apparatur zur Vorhangbeschichtung eines bewegten Trägers**
Process and apparatus for curtain coating a moving substrate
Procédé et dispositif pour le revêtement par rideau d'un support en mouvement

(43) Veröffentlichungstag der Anmeldung: 07.04.1999
(73) Patentinhaber: Troller Schweizer Engineering AG, 3172 Niederwangen (CH)
(72) Erfinder: Schweizer, Peter M., 3184 Wünnewil (CH); Troller, Urs, 4632 Trimbach (CH)
(74) Vertreter: AMMANN PATENTANWAELTE AG BERN

(56) Entgegenhaltungen:
- EP-A- 0 740 197
- GB-A- 2 021 001
- US-A- 4 479 987

## Beschreibung

Die vorliegende Erfindung bezieht sich auf ein Verfahren und eine Apparatur gemäss Oberbegriff der unabhängigen Patentansprüche. Ein solches Verfahren und eine solche Apparatur ist in der EP-A-0 740 197 beschrieben. Die darin offenbarten flächenhaften Führungen brachten zwar einen gewissen Fortschritt gegenüber dem damaligen Stand der Technik, weisen aber noch Nachteile auf: Die Fallgeschwindigkeit des Vorhangs nimmt infolge Gravitation vom Ort, wo der Vorhang gebildet wird in Fallrichtung stetig zu, im Flüssigkeitsfilm hingegen, der an der Seitenführung herunterfliesst, führt die Gravitation nicht zu einer stetigen Beschleunigung, sondern die Oberflächen-Geschwindigkeit des Flüssigkeitsfilmes nimmt infolge innerer Reibung einen konstanten Wert an. Wo sich Vorhang und Seitenführung treffen, ist es höchstens an einem Punkt möglich, die beiden Geschwindigkeiten gleichzustellen, woraus infolge lokaler Verzerrungen und Einschnürungen in der Vorhangrandzone eine verminderte Vorhangstabilität resultiert. Als Giesslösung wird eine beliebige Giesslösung, bzw. flüssiges Beschichtungsmaterial betrachtet.

Eines der Hauptprobleme des Vorhanggussverfahrens ist die Aufrechterhaltung eines stabilen Vorhangs, insbesondere in der Umgebung der Seitenführungen, welche nötig sind, um eine Vorhangkontraktion infolge von Oberflächenspannungskräften zu vermeiden.

Problematisch ist insbesondere die geometrische Gestaltung der Vorhang-Seitenführungen für den Fall, in dem der Vorhang schmaler ist als der zu beschichtende Träger.

Prinzipiell kann gemäss EP-B-0 414 721 noch eine weitere Form von Vorhang-Seitenführungen verwendet werden, wobei eine linienartige Apparatur beschrieben ist, bei der die Seitenführung aus einem geraden Stab besteht. Der Nachteil von linienartigen Seitenführungen besteht darin, dass die Fallkurve des Flüssigkeitsvorhangs von verschiedenen Parametern abhängt, z.B. Viskosität, Oberflächenspannung, Volumenstrom, geometrische Gestaltung der Giesserlippe, an der Vorhang entsteht, Richtung der Anfangsgeschwindigkeit des Vorhangs relativ zur Richtung des Gravitationsvektors, etc. In den allermeisten Fällen ist die Fallkurve des Vorhangs nicht geradlinig, und sie ändert sich von Anwendung zu Anwendung, falls einer der obigen Parameter sich ändert.

Flächenförmige Seitenführungen gemäss eingangs erwähnter Patentanmeldung haben diesen Nachteil zwar im Prinzip nicht, jedoch andere, wie beschrieben. Die EP-A-0 737 521 beschreibt ebenfalls eine ungefähr flächenförmige Seitenführung, doch wird auch dort die Benetzungsflüssigkeit von oben eingespeist und eine Vorrichtung für das Trennen des Randes vom Mittelteil des Vorhangs wird benötigt.

Es ist von diesem Stand der Technik ausgehend Aufgabe der vorliegenden Erfindung ein Verfahren und eine Vorrichtung anzugeben, die eine grössere Stabilität des Vorhangs gewährleisten. Diese Aufgabe wird mit den Merkmalen der unabhängigen Ansprüche gelöst.

Die Erfindung wird im folgenden anhand einer Zeichnung eines Ausführungsbeispiels näher erläutert.
- Figur 1: zeigt eine Seitenansicht, teilweise geschnitten, einer erfindungsgemässen Vorhang-Beschichtungsanlage,
- Figur 2: zeigt eine Sicht von Vorne, teilweise geschnitten, der Anlage nach Fig. 1,
- Figur 3: zeigt den Strömungsverlauf des Flüssigkeitfilms entlang der in Fig. 1 dargestellten porösen Platte, und
- Figur 4: zeigt in einem Schema die Dicke der porösen Platte in Abhängigkeit von der Distanz entlang der Vorhangberandung.

Die Stabilität eines Flüssigkeitsvorhangs ist gegeben, wenn seine Fallgeschwindigkeit überall grösser ist als die Ausbreitungs-Geschwindigkeit von Störungen darin. Wenn dieses Kriterium erfüllt ist, können sich Störungen nicht nach oben, d.h. entgegen der Fallrichtung des Vorhangs, ausbreiten, sondern werden nach unten weggeschwemmt. Auf Grund von theoretischen Ueberlegungen kann man schliessen, dass die Vorhangstabilität negativ beeinflusst wird durch, unter anderem,
- hohe Oberflächenspannungen,
- dünne Vorhänge,
- niedrige Vorhangfallgeschwindigkeiten.

Dünne Vorhänge und niedrige Fallgeschwindigkeiten treten vor allem in der Umgebung der Vorhang-Seitenführungen auf, weil sich einerseits der Vorhang infolge Benetzung der Seitenführung lokal einschnürt und weil andererseits die Vorhang-Fallgeschwindigkeit durch die Seitenführung gebremst wird.

Wie bereits erwähnt, wurde gemäss EP-A-0 740 197 versucht, diese Nachteile zu reduzieren, indem die flächenartige Seitenführung mit einem Flüssigkeitsfilm beschickt wird. Dem Vorhang wird also nicht eine stationäre, d.h. stark bremsende Wand entgegengehalten, sondern eine bewegte Wand in Form eines abwärts fliessenden Flüssigkeitsfilmes. Es bestehen jedoch noch folgende Nachteile:

Die Fallgeschwindigkeit des Vorhangs nimmt infolge Gravitation vom Ort, wo der Vorhang gebildet wird, in Fallrichtung stetig zu und zwar gemäss${\text{V}}_{\text{c}} \text{=} {\text{V}}_{\text{0}} \text{+} \sqrt{\text{2} \text{gx}}$
- V_{c} =: Vorhangfallgeschwindigkeit
- V₀ =: Anfangsgeschwindigkeit des Vorhangs
- g =: Gravitationskonstante
- x =: Vorhangfallhöhe gemessen vom Vorhangursprung

Im Flüssigkeitsfilm hingegen, der an der Seitenführung herunterfliesst, führt die Gravitation nicht zu einer stetigen Beschleunigung, sondern die Oberflächen-Geschwindigkeit des Flüssigkeitsfilmes nimmt infolge innerer Reibung einen konstanten Wert an gemäss
- V_{f} =: Oberflächen-Geschwindigkeit des Flüssigkeitsfilms
- Q_{f} =: Volumenstrom des Flüssigkeitsfilms/Filmbreite
- β =: Neigungswinkel des Flüssigkeitsfilmes gegenüber der Vertikalen
- ρ =: Dichte der Filmflüssigkeit
- µ =: Viskosität der Filmflüssigkeit

Wo sich Vorhang und Seitenführung treffen, ist es also höchstens in einem Punkt möglich, die beiden Geschwindigkeiten gleichzustellen. In allen anderen Punkten entlang der Seitenführung unterscheiden sich die beiden Geschwindigkeiten, was zu lokalen Verzerrungen und Einschnürungen in der Vorhangrandzone führt, und deshalb zu einer verminderten Vorhangstabilität.

Im weiteren wird in der EP-A-0 740 197 die Seitenführung am unteren Ende durch eine Messerklinge abgeschlossen. Diese Klinge schneidet eine Randzone des Vorhangs ab, welche zusammen mit dem Flüssigkeitsfilm abgesaugt wird, und deshalb zu Giesslösungs-Verlusten führt, welche sehr kostspielig sein können. Negativ wirkt sich vor allem auch aus, dass die Messerklinge, welche eine endliche Ausdehnung in Vorhangfallrichtung von mehreren Millimetern hat, eine Seitenberandung in Form einer stationären Wand darstellt, welche den Vorhang bremst, und zwar genau dort, wo von der bewegten Trägerbahn her viele Störungen auf den Vorhang einwirken. Die Messerklinge bewirkt also ebenfalls eine Verminderung der Vorhangstabilität.

Die vorliegende Erfindung beseitigt die oben beschriebenen Nachteile, d. h. erhöht die Stabilität des Vorhangs, in dem der Flüssigkeitsfilm auf der flächenförmigen Vorhang-Seitenführung so ausgebildet ist, dass seine Oberflächen-Geschwindigkeit an jedem Ort entlang der Seitenführung identisch ist mit der Fallgeschwindigkeit des Vorhangs, und so zu keinen lokalen Verzerrungen und Einschnürungen im Vorhang führt und keine stationäre Wand in Form einer Messerklinge im unteren Teil des Vorhangs vorhanden ist, welche die Abwärtsbewegung des Vorhangs bremst.

In den Figuren 1 und 2 erkennt man die Giesslippe 1, eine poröse Platte 2, die zwischen zwei Randplatten 3 und 4 angeordnet ist und die zusammen einen Kanal 15 bilden, einen Saugschlitz 5 sowie die Trägerbahn 6. In Figur 2 ist mit den Pfeilen 7 der Vorhang angedeutet und der Wasserfilm 8, siehe auch Fig. 3, eingezeichnet. Man erkennt ferner den Wasserzufluss 9 und die Vakuumleitung 10, die zum Saugschlitz 5 führt. Ausserdem ist ein Teil der Hinterwand 16 der Seitenführung sichtbar, in der der Zufluss 9 angeordnet ist.

Im Kanal 15 fliesst eine niedrig-viskose Flüssigkeit, vorzugsweise Wasser, vertikal nach unten. Die Temperatur dieser Flüssigkeit muss gleich sein wie die Temperatur der Giesslösung im Vorhang.

Die Breite des Kanals 15, die der Breite der porösen Platte 3 entspricht, siehe Fig. 1, muss so gewählt werden, dass sich der Vorhang, je nach Vorhangfallkurve, ungehindert an den Flüssigkeitsfilm anhaften kann, vorzugsweise 10 - 20 mm.

Die Tiefe des Kanals muss etwas grösser sein als die Dicke des darin fliessenden Flüssigkeitsfilmes, 0.2 - 4.0 mm, vorzugsweise 0.5 - 3.0 mm.

Die Grundfläche des Kanals besteht, bis auf den untersten Teil, auf der ganzen Länge aus einem porösen Material, durch welches Flüssigkeit strömt, die den Flüssigkeitsfilm auf der Seitenberandung bildet. Der so gebildete Flüssigkeitsfilm wird damit an jeder Stelle entlang der Fliessrichtung mit Flüssigkeit gespiesen, so dass die Dicke des Flüssigkeitsfilms kontinuierlich von oben nach unten zunimmt, siehe auch Fig. 3.

Das poröse Material ist als Platte 2 ausgebildet, deren Dicke Hₚ über die Länge der Seitenführung variiert. Die Zuführung von Flüssigkeit in die poröse Platte geschieht vom Zufluss 9 aus, der hinter der porösen Platte 2 auf der ganzen Länge der Seitenführung angeordnet ist. Dieser Zufluss ist seinerseits mit einem nicht dargestellten Flüssigkeits-Speisesystem verbunden, z.B. Reservoir mit Pumpe.

Die Dicke Hₚ der porösen Platte muss so ausgebildet sein, dass an jeder Stelle genau so viel Flüssigkeit durch die Platte strömen kann, dass die abwärtsgerichtete Oberflächen-Geschwindigkeit des auf der anderen Plattenseite entstehenden Flüssigkeitsfilms genau der sich stetig erhöhenden Fallgeschwindigkeit des Vorhangs entspricht.

Die Plattendicke kann bei Betrachtung des Kontrollvolumens, gestricheltes Rechteck, in Figur 3 auf Grund folgender Ueberlegungen berechnet werden:

Die Zunahme des Volumenstromes/Kanalbreite des Flüssigkeitsfilmes zwischen Ein- und Austritt aus dem Kontrollvolumen entspricht genau dem Volumenstrom/Kanalbreite, der durch die poröse Platte in das Kontrollvolumen fliesst. Letzterer Volumenstrom ist aber gleich dem Produkt aus Geschwindigkeit der Strömung durch die poröse Platte und Höhe dx des Kontrollvolumens, siehe Figur 3.${\text{dQ}}_{\text{f}} \text{=} {\text{dQ}}_{\text{p}} \text{=} {\text{V}}_{\text{p}} \text{dx}$$\frac{{\text{dQ}}_{\text{f}}}{\text{dx}} \text{=} {\text{V}}_{\text{p}}$

Die Geschwindigkeit von Strömungen durch poröse Platten kann beispielsweise nach P. Grassmann, Physikalische Grundlagen der Verfahrenstechnik, 1970, Sauerländer, Aarau, berechnet werden:${\text{V}}_{\text{p}} \text{=} \frac{\text{1}}{\text{5}} \frac{\text{Δ} \text{p}}{{\text{H}}_{\text{p}}} \frac{{\text{ε}}^{\text{3}}}{{\left(\text{1 - ε}\right)}^{2} {\text{S}}^{\text{2}} \text{µ}}$
- Vₚ =: Strömungsgeschwindigkeit in porösem Medium
- Δp =: Druckabfall über poröse Platte
- Hₚ =: Dicke der porösen Platte
- µ =: Viskosität der Flüssigkeit, die durch das poröse Medium strömt
- ε =: Porosität des porösen Mediums
- S =: Oberfläche/Volumen des porösen Mediums

Setzt man die Ausdrücke für die Vorhang-Fallgeschwindigkeit und die Oberflächen-Geschwindigkeit des Flüssigkeitsfilms einander gleich, so erhält man einen Ausdruck für den Volumenstrom/Kanalbreite des Flüssigkeitsfilms, der von der Längskoordinate x abhängt:

Wird dieser Ausdruck nach x differenziert und der Geschwindigkeit durch poröse Medien gleichgesetzt, so erhält man einen Ausdruck für die Dicke der porösen Platte als Funktion von x:${\text{H}}_{\text{p}} \text{(} \text{x} \text{) =} \frac{\text{1}}{\text{5}} \frac{\text{(} {\text{p}}_{\text{0}} \text{+ ρ} \text{gx} \text{)}}{\frac{{\text{dQ}}_{\text{f}}}{\text{dx}}} \frac{{\text{ε}}^{\text{3}}}{{\left(\text{1 - ε}\right)}^{2} {\text{S}}^{\text{2}} \text{µ}}$

Die Dicke der porösen Platte hängt also von den Eigenschaften der Strömungsflüssigkeit und des porösen Mediums ab, sowie vom Flüssigkeitsdruck p₀ hinter der porösen Platte, der die Minimaldicke der Platte bestimmt. Die Abhängigkeit der Plattendicke von der Distanz entlang der Platte und vom Flüssigkeitsdruck p₀ ist beispielshaft in Figur 4 gezeigt.

Beispielsweise variiert die Dicke der porösen Platte bei einer Porosität von 0.47 und einem Flüssigkeitsdruck hinter der porösen Platte von 3000 Pa über eine Länge der Seitenberandung von 150 mm von etwa 2 mm bis etwa 8.7 mm.

Der untere Teil 11 des Kanals besteht nicht aus einem porösen Material, sondern aus einem festen, gut benetzenden Material. Dieser untere Teil des Kanals besteht aus einem Unterteil 13 und einem Oberteil 14. Die vorhangseitige Fläche 17 des Oberteils ist leicht gegenüber der Vertikalen geneigt, um die Stabilität des Vorhangs zu erhöhen. Der Neigungswinkel beträgt vorzugsweise 1° - 5°.

Am unteren Ende des Kanals, bzw. des unteren Teils 11 befindet sich der Saugschlitz 5, der sich quer zur Flüssigkeitsströmung über die ganze Kanalbreite ausdehnt. Durch diesen Saugschlitz, der eine Höhe von 0.1 - 1.0 mm, vorzugsweise 0.3 - 0.5 mm hat, wird die Flüssigkeit, die durch die poröse Platte fliesst und eventuell auch eine kleine Menge der Vorhangflüssigkeit, abgesaugt.

Die Trennung zwischen der Flüssigkeit, die abgesaugt wird und der Flüssigkeit, die auf den Träger beschichtet wird, geschieht an der unteren Kante 12 des Saugschlitzes. Diese Kante befindet sich am Ende des Unterteils 13 des Saugschlitzes, wobei die untere Fläche 18 dieses Unterteils einen Winkel gegenüber der Horizontalen von 1° - 60°, vorzugsweise von 45° - 60°, einschliesst. Die Kante 12 des Saugschlitzes steht zudem um eine Distanz von 0 - 5 mm, vorzugsweise 1 - 3 mm, gegenüber dem Oberteil 14 des Saugschlitzes vor. Diese vorstehende Kante bietet der Seitenflüssigkeit eine Aufprallfläche, von der sie leichter abgesaugt werden kann.

Ein wichtiger Punkt ist die geometrische Ausbildung des Unterteils 13 der Vorhangberandung. Insbesondere darf dieses Teil nicht parallel zur Trägerfläche verlaufen, damit kein enger Spalt entsteht, in den Flüssigkeit vom Vorhang oder begossenen Film infolge Kapillarwirkung hineingezogen wird und dadurch die Qualität des begossenen Randes beeinträchtigt, oder gar die Aufrechterhaltung eines kohärenten Giessverfahrens verunmöglicht wird.

Die untere Kante 12 des Saugschlitzes wird in einem Abstand von 0.1 - 1.0 mm, vorzugsweise 0.3 - 0.5 mm, über der Trägerbahn angeordnet. Durch diesen kurzen Abstand wird vermieden, dass der sich von der Kante ablösende Vorhang einen grossen Randwulst auf dem Träger bildet.

## Patentansprüche

1. Verfahren zur Vorhangbeschichtung eines bewegten Trägers mit einem flüssigen Beschichtungsmaterial, wobei dem geführten Vorhang beidseitig ein Seitenfluss zugeführt wird, die Breite des Vorhangs grösser ist als die Breite der Beschichtung auf dem Träger und der Seitenfluss quer zur Erstreckung des Vorhangs, parallel zur Vorderwand der Seitenführungen eingespeist wird, dadurch gekennzeichnet, dass die Einspeisung des Flüssigkeitsfilms auf der Seitenführung derart vorgenommen wird, dass seine Oberflächen-Geschwindigkeit an jedem Ort entlang der Seitenführung gleich ist mit der Fallgeschwindigkeit des Vorhangs.

2. Verfahren nach Anspruch 1, dadurch gekennzeichnet, dass die Einspeisung durch eine poröse Platte erfolgt, wobei deren Dicke die erforderliche Oberflächen-Geschwindigkeit des Flüssigkeitsfilm bestimmt.

3. Verfahren nach Anspruch 1 oder 2, dadurch gekennzeichnet, dass die Dicke (Hₚ) der Platte dadurch berechnet wird, dass der Ausdruck für die Vorhangfallgeschwindigkeit der Oberflächen-Geschwindigkeit des Flüssigkeitsfilms gleichgesetzt wird und dass der so erhaltene Ausdruck für den Volumenstrom/Kanalbreite (Q_{f}) nach x differenziert und mit der Geschwindigkeit durch die poröse Platte (Vₚ) gleichgesetzt wird, wobei ${\text{V}}_{\text{p}} \text{=} \frac{\text{1}}{\text{5}} \frac{\text{Δ} \text{p}}{{\text{H}}_{\text{p}}} \frac{{\text{ε}}^{\text{3}}}{{\left(\text{1 - ε}\right)}^{2} {\text{S}}^{\text{2}} \text{µ}}$ mit
Vₚ = Strömungsgeschwindigkeit in porösem Medium
V₀ = Anfangsgeschwindigkeit des Vorhangs
x = Vorhangfallhöhe gemessen vom Vorhangursprung
β = Neigungswinkel des Flüssigkeitsfilmes gegenüber der Vertikalen
ρ₀ = Flüssigkeitsdruck
Δp = Druckabfall über poröse Platte
Hₚ = Dicke der porösen Platte
µ = Viskosität der Flüssigkeit, die durch das poröse Medium strömt
ε = Porosität des porösen Mediums
S = Oberfläche/Volumen des porösen Mediums, woraus
${\text{H}}_{\text{p}} \text{(} \text{x} \text{) =} \frac{\text{1}}{\text{5}} \frac{\text{(} {\text{p}}_{\text{0}} \text{+ ρ} \text{gx} \text{)}}{\frac{{\text{dQ}}_{\text{f}}}{\text{dx}}} \frac{{\text{ε}}^{\text{3}}}{{\left(\text{1 - ε}\right)}^{2} {\text{S}}^{\text{2}} \text{µ}}$ folgt.

4. Vorrichtung zur Durchführung des Verfahrens nach einem der Ansprüche 1 bis 3, mit zwei Seitenführungen für den Vorhang (7) und einer Einrichtung, um den Flüssigkeitsfilm (8) parallel zur Hinterwand (16) der Seitenführung einzuspeisen sowie einer Einrichtung (10) zum Absaugen des Flüssigkeitsfilms, dadurch gekennzeichnet, dass zwischen dem Flüssigkeits-Zufluss (9) und der Vorhangseite eine poröse Platte (2) angeordnet ist.

5. Vorrichtung nach Anspruch 4, dadurch gekennzeichnet, dass sich die poröse Platte (2) über fast die ganze Höhe der Seitenführung erstreckt und deren Dicke${\text{H}}_{\text{p}} \text{(} \text{x} \text{) =} \frac{\text{1}}{\text{5}} \frac{\text{(} {\text{p}}_{\text{0}} \text{+ ρ} \text{gx} \text{)}}{\frac{{\text{dQ}}_{\text{f}}}{\text{dx}}} \frac{{\text{ε}}^{\text{3}}}{{\left(\text{1 - ε}\right)}^{2} {\text{S}}^{\text{2}} \text{µ}}$ beträgt.

6. Vorrichtung nach Anspruch 4 oder 5, dadurch gekennzeichnet, dass der den Flüssigkeitsfilm (8) führende Kanal (15) aus der porösen Platte (2) und einem sich daran anschliessenden Teil (11) aus einem nichtporösen Material als Grundfläche sowie beidseitig zwei sich längserstreckenden Randplatten (3, 4) gebildet wird, wobei die Breite der Grundfläche des Kanals 10 - 20 mm und die Tiefe des Kanals 0.2 - 4.0 mm beträgt.

7. Vorrichtung nach einem der Ansprüche 4 bis 6, dadurch gekennzeichnet, dass der Saugschlitz (5) im unteren Teil (11) des Kanals angeordnet ist, der Saugschlitz durch ein Unterteil (13) und ein Oberteil (14) gebildet ist und das Unterteil um eine Kante (12) hervorsteht, wobei die vorhangseitige Fläche (17) des Oberteils gegenüber der Vertikalen und sowohl die Kante (12) als auch die untere Fläche (18) des Unterteils (13) gegenüber der Horizontalen geneigt sind.

8. Vorrichtung nach Anspruch 7, dadurch gekennzeichnet, dass die vorhangseitige Fläche (17) des Oberteils (14) um 1 - 5° gegenüber der Vertikalen geneigt ist und die untere Fläche (18) des Unterteils (13) und die Kante (12) gegenüber der Horizontalen einen Winkel von 1 - 60°, insbesondere 45 - 60°, einschliessen und die Kante (12) um 0 - 5 mm, insbesondere 1 - 3 mm vorsteht.

9. Vorrichtung nach Anspruch 7 oder 8, dadurch gekennzeichnet, dass die Höhe des Saugschlitzes 0.1 - 1.0 mm, insbesondere 0.3 - 0.5 mm und der Abstand zwischen der Kante (12) des Saugschlitzes und der Trägerbahn (6) 0.1 - 1.0 mm, insbesondere 0.3 - 0.5 mm beträgt.

## Claims

1. Method for curtain coating a moving support with a liquid coating material, where a lateral flow is added to the guided curtain on both sides, the width of the curtain is greater than the width of the coating on the support, and the lateral flow is supplied transversely to the length of the curtain and in parallel to the front wall of the lateral guides, characterised in that the supply of the liquid film on the lateral guide is effected in such a manner that its surface velocity is equal to the falling velocity of the curtain at any point along the lateral guide.

2. The method of claim 1, characterised in that said supply is effected through a porous plate whose thickness (Hₚ) determines the required surface velocity of the liquid film.

3. The method of claim 1 or 2, characterised in that the thickness of said plate is calculated by equating the expression for the falling velocity of the curtain with the surface velocity of the liquid film, and in that the obtained term for the volume flow per channel width (Q_{f}) is differentiated to x and equated with the flow rate through the porous plate (Vₚ), while ${\text{V}}_{\text{p}} \text{=} \frac{\text{1}}{\text{5}} \frac{\text{Δ} \text{p}}{{\text{H}}_{\text{p}}} \frac{{\text{ε}}^{\text{3}}}{{\left(\text{1 - ε}\right)}^{2} {\text{S}}^{\text{2}} \text{µ}}$ where
Vₚ = flow rate in the porous material
Vₒ = initial velocity of the curtain
x = falling height of the curtain as measured from the curtain origin
β = angle of inclination of the liquid film with respect to the vertical direction
ρ₀ = liquide pressure
Δp = pressure drop across the porous plate
Hₚ = thickness of the porous plate
µ = viscosity of the liquid flowing through the porous material
ε = porosity of the porous material
S = surface per volume of the porous material,
whence it follows that${\text{H}}_{\text{p}} \text{(} \text{x} \text{) =} \frac{\text{1}}{\text{5}} \frac{\text{(} {\text{p}}_{\text{0}} \text{+ ρ} \text{gx} \text{)}}{\frac{{\text{dQ}}_{\text{f}}}{\text{dx}}} \frac{{\text{ε}}^{\text{3}}}{{\left(\text{1 - ε}\right)}^{2} {\text{S}}^{\text{2}} \text{µ}}$

4. A device for carrying out the method of one of claims 1 to 3, comprising two lateral guides for the curtain (7) and an installation allowing to supply said liquid film (8) in parallel to the rear wall (16) of the lateral guides, as well as an apparatus for the extraction of the liquid film, characterised in that a porous plate (2) is disposed between the liquid supply (9) and the curtain side.

5. The device of claim 4, characterised in that said porous plate (2) extends over almost the entire height of said lateral guide, and its thickness amounts to${\text{H}}_{\text{p}} \text{(} \text{x} \text{) =} \frac{\text{1}}{\text{5}} \frac{\text{(} {\text{p}}_{\text{0}} \text{+ ρ} \text{gx} \text{)}}{\frac{{\text{dQ}}_{\text{f}}}{\text{dx}}} \frac{{\text{ε}}^{\text{3}}}{{\left(\text{1 - ε}\right)}^{2} {\text{S}}^{\text{2}} \text{µ}}$

6. The device of claim 4 or 5, characterised in that the channel (15) which carries said liquid film (8) is formed by said porous plate (2) and a following section (11) of a nonporous material serving as a bottom surface, and of two longitudinally extending border plates (3, 4), the width of the bottom surface of the channel being comprised between 10 and 20 mm while the depth of the channel is comprised between 0.2 and 4.0 mm.

7. The device of any one of claims 4 to 6, characterised in that the suction slit (5) is arranged in the lower section (11) of the channel, is composed of a lower portion (13) and an upper portion (14), and an edge (17) of the lower portion protrudes, the surface (17) on the curtain side of the upper portion and both the edge (12) and the lower surface (18) of the lower portion (13) being inclined with respect to the horizontal direction.

8. The device of claim 7, characterised in that the surface (17) on the curtain side of the upper portion (14) is inclined 1° to 5° with respect the vertical direction, and the lower surface (18) of the lower portion (13) as well as said edge (12) include an angle of 1° to 60°, more particularly 45° to 60° with the horizontal direction while said edge (12) projects 0 to 5 mm, more particularly 1 to 3 mm.

9. The device of claim 7 or 8, characterised in that the height of said suction slit is comprised between 0.1 and 1.0 mm, more particularly between 0.3 and 0.5 mm, and the distance between the edge (12) of the suction slit and the support web (6) is comprised between 0.1 and 1.0 mm, more particularly between 0.3 and 0.5 mm.

## Revendications

1. Procédé pour le revêtement par rideau d'un support en mouvement dans lequel un flux latéral est alimenté au rideau guidé des deux côtés de celui-ci, la largeur du rideau est supérieure à la largeur du revêtement sur le support, et ledit flux latéral est alimenté transversalement à l'étendue du rideau et en parallèle à la paroi frontale des guidages latéraux, caractérisé en ce que l'alimentation du film liquide sur les guidages latéraux est réalisée de telle manière que sa vitesse superficielle est égale à la vitesse de chute du rideau à tous les endroits le long des guidages latéraux.

2. Procédé selon la revendication 1, caractérisé en ce que ladite alimentation est effectuée à travers une plaque poreuse, l'épaisseur de cette dernière déterminant la vitesse superficielle requise du film liquide.

3. Procédé selon la revendication 1 ou 2, caractérisé en ce que l'épaisseur (Hₚ) de la plaque est calculée en égalant l'expression de la vitesse de chute du rideau et celle de la vitesse superficielle du film liquide, en différentiant l'expression du flux volumique/largeur du canal (Q_{f}) ainsi obtenue par rapport à x, et en égalant le résultat et la vitesse dans la plaque poreuse (Vₚ), alors que ${\text{V}}_{\text{p}} \text{=} \frac{\text{1}}{\text{5}} \frac{\text{Δ} \text{p}}{{\text{H}}_{\text{p}}} \frac{{\text{ε}}^{\text{3}}}{{\left(\text{1 - ε}\right)}^{2} {\text{S}}^{\text{2}} \text{µ}}$ où
Vₚ = vitesse d'écoulement dans la matière poreuse
V₀ = vitesse initiale du rideau
x = hauteur de chute du rideau, mesurée à partir de son origine
β = angle d'inclinaison du film liquide par rapport à la direction verticale
ρ₀ = pression du liquide
Δp = chute de pression dans la matière poreuse
Hₚ = épaisseur de la plaque poreuse
µ = viscosité du liquide passant par la matière poreuse
ε = porosité de la matière poreuse
S = surface par volume de la matière poreuse, d'où
${\text{H}}_{\text{p}} \text{(} \text{x} \text{) =} \frac{\text{1}}{\text{5}} \frac{\text{(} {\text{p}}_{\text{0}} \text{+ ρ} \text{gx} \text{)}}{\frac{{\text{dQ}}_{\text{f}}}{\text{dx}}} \frac{{\text{ε}}^{\text{3}}}{{\left(\text{1 - ε}\right)}^{2} {\text{S}}^{\text{2}} \text{µ}}$

4. Dispositif pour la mise en oeuvre du procédé selon l'une des revendications 1 à 3, comprenant deux guidages latéraux pour le rideau (7) et une installation permettant d'alimenter le film liquide (8) en parallèle à la paroi arrière (16) des guidages latéraux, ainsi qu'une installation (10) permettant d'extraire le film liquide, caractérisé en ce qu'une plaque poreuse (2) est disposée entre l'alimentation (9) du liquide et le côté du rideau.

5. Dispositif selon la revendication 4, caractérisé en ce que la plaque poreuse (2) s'étend sur presque la hauteur entière du guidage latéral, et que son épaisseur est égale à${\text{H}}_{\text{p}} \text{(} \text{x} \text{) =} \frac{\text{1}}{\text{5}} \frac{\text{(} {\text{p}}_{\text{0}} \text{+ ρ} \text{gx} \text{)}}{\frac{{\text{dQ}}_{\text{f}}}{\text{dx}}} \frac{{\text{ε}}^{\text{3}}}{{\left(\text{1 - ε}\right)}^{2} {\text{S}}^{\text{2}} \text{µ}}$

6. Dispositif selon la revendication 4 ou 5, caractérisé en ce que la canal (15) sur lequel coule le film liquide (8) est composé d'une surface de fond consistant de ladite plaque poreuse (2) et d'une partie (11) suivante d'une matière non poreuse, et de deux plaques (3, 4) de bordure s'étendant en direction longitudinale, la largeur de ladite surface de fond du canal étant comprise entre 10 et 20 mm, et la profondeur entre 0,2 et 4,0 mm.

7. Dispositif selon l'une des revendications 4 à 6, caractérisé en ce que la fente d'extraction (5) est disposée dans la partie inférieure (11) du canal, que la fente d'extraction est composée d'une partie inférieure (13) et d'une partie supérieure (14), et que la partie inférieure fait saillie en formant une arête (12), la surface (17) du côté du rideau de la partie supérieure étant inclinée par rapport à la direction verticale, et ladite arête (12) ainsi que la surface inférieure (18) de la partie inférieure (13) étant inclinées par rapport à la direction horizontale.

8. Dispositif selon la revendication 7, caractérisé en ce que la surface (17) du côté du rideau de ladite partie supérieure (14) est inclinée entre 1° et 5° par rapport à la direction verticale, et la surface inférieure (18) de la partie inférieure (13) et l'arête (12) forment un angle de 1° à 60°, plus particulièrement de 45° à 60° avec l'horizontale, et que l'arête (12) dépasse 0 à 5 mm, plus particulièrement 1 à 3 mm.

9. Dispositif selon la revendication 7 ou 8, caractérisé en ce que la hauteur de la fente d'extraction est comprise entre 0,1 et 1,0 mm, plus particulièrement entre 0,3 et 0,5 mm, et que la distance entre l'arête (12) de la fente d'extraction et le support (6) est comprise entre 0,1 et 1,0 mm, plus particulièrement entre 0,3 et 0,5 mm.
